# EUROPÄISCHE PATENTSCHRIFT

(11) **EP 0 760 408 B1**
(45) Veröffentlichungstag und Bekanntmachung des Hinweises auf die Patenterteilung: **02.11.2000**
(21) Anmeldenummer: 96112083.9
(22) Anmeldetag: 26.07.1996
(51) Int. Cl.: E01H 1/08

(54) **Fahrbare Kehrmaschine**
Mobile sweeper
Balayeuse mobile

(30) Priorität: 25.08.1995 DE 19531327
(43) Veröffentlichungstag der Anmeldung: 05.03.1997
(73) Patentinhaber: Alfred Kärcher GmbH & Co., 71364 Winnenden (DE)
(72) Erfinder: Schick, Roland, 71549 Auenwald (DE); Weller, Matthias, 71364 Winnenden (DE)
(74) Vertreter: Böhme, Ulrich, Dr. Dipl.-Phys.

(56) Entgegenhaltungen:
- EP-A- 0 391 010
- DE-A- 3 213 089

## Beschreibung

Die Erfindung betrifft eine fahrbare Kehrmaschine mit einem Chassis, an dem Räder, mindestens eine drehbare Bürste und ein Saugaggregat für eine Schmutzabsaugung angeordnet sind.

Eine solche Kehrmaschine ist beispielsweise aus der EP 0391010A1 bekannt. Wie bei anderen ähnlichen Kehrmaschinen ist es dabei üblich, die Kehrmaschine auf einem Chassis aufzubauen, das einen Metallrahmen umfaßt, beispielsweise einen Rohrrahmen oder einen Rahmen aus plattenförmigen Metallteilen. Dabei ergibt sich ein relativ gewichtiger Aufbau, außerdem ist die Herstellung aufwendig, da verschiedene Metallteile miteinander verbunden werden müssen, beispielsweise durch Verschweissen.

Es ist Aufgabe der Erfindung, eine gattungsgemäße Kehrmaschine so auszugestalten, daß ihr Aufbau vereinfacht und nach Möglichkeit ihr Gewicht reduziert werden.

Diese Aufgabe wird bei einer fahrbaren Kehrmaschine der eingangs beschriebenen Art erfindungsgemäß dadurch gelöst, daß das Chassis als geschlossener Hohlkörper aus Kunststoff ausgebildet ist.

Es wird also ein behälterähnlicher oder tankförmiger geschlossener Hohlkörper aus Kunststoff als tragendes Bauteil der Kehrmaschine verwendet, an diesem tragenden Hohlkörper werden die Funktionsteile der Kehrmaschine befestigt. Bei einem tank- oder behälterförmigen Kunststoffhohlkörper können beliebige Formen gewählt werden, insbesondere kann die Wand dieses Hohlkörpers in beliebiger Weise durch geeignete Formgebung, durch Rippen etc. verstärkt werden, so daß eine hohe Stabilität zu erreichen ist. Es ergibt sich ein einteiliges Bauteil, das formmäßig an die Gegebenheiten angepaßt werden kann und das bei hoher Stabilität trotzdem ein sehr geringes Gewicht aufweist. Spezielle Montagearbeiten zum Zusammenbau eines solchen Chassis aus Einzelteilen sind nicht mehr nötig, da das Chassis als einteiliges Bauteil ausgebildet ist.

Besonders vorteilhaft ist es, wenn gemäß einer bevorzugten Ausführungsform vorgesehen ist, daß der Hohlkörper eine Einlaßöffnung und eine Auslaßlöffnung aufweist und daß die Einlaßöffnung mit der Schmutzabsaugung und die Auslaßöffnung mit dem Saugaggregat verbunden sind. Das hohlkörperförmige Chassis übernimmt in diesem Falle neben der tragenden Funktion noch eine weitere Aufgabe, dieser Hohlkörper ist nämlich Teil der Saugleitung, die von der Schmutzabsaugung zum Saugaggregat führt. Spezielle Leitungselemente werden in diesem Bereich überflüssig, der Innenraum des ohnehin vorgesehenen Hohlkörpers übernimmt diese Aufgabe.

Dabei kann vorgesehen sein, daß die Einlaßöffnung durch ein Filter verschlossen ist, vorzugsweise ist dieses Filter außen auf die Einlaßöffnung aufgesetzt. Dadurch ist ein leichtes Auswechseln eines solchen Filters möglich, der Hohlkörper selber kann eine entsprechende Halterung für das Filter entweder selbst bilden oder tragen.

Dabei ist es günstig, wenn die Einlaßöffnung in abgedichteter Strömungsverbindung mit einem Schmutzsammelbehälter steht, in den von den rotierenden Bürsten geförderter Schmutz eingeführt wird. Die Einlaßöffnung des Schmutzsammelbehälters wirkt somit als Saugöffnung, die für den vollständigen Eintrag der Schmutzteilchen aus der rotierenden Bürste in den Schmutzsammelbehälter sorgt.

Dabei ist vorteilhafter der Schmutzsammelbehälter lösbar mit dem Hohlkörper verbunden.

Eine besonders günstige Ausgestaltung ergibt sich, wenn der Schmutzsammelbehälter Räder trägt, die bei Festlegung desselben am Hohlkörper Räder der Kehrmaschine bilden. Auf diese Weise ist der Schmutzsammelbehälter nach der Lösung vom Hohlkörper als Wagen fahrbar und kann zur Entsorgungsstelle gefahren werden. Wenn der Schmutzsammelbehälter wieder mit der Kehrmaschine verbunden ist, bilden diese Räder einen Teil des Fahrwerkes der Kehrmaschine.

Der Hohlkörper kann eine Lagerfläche für das Saugaggregat aufweisen, diese kann vorzugsweise horizontal angeordnet sein und kann eine trichterförmige Vertiefung zur Auslaßöffnung hin aufweisen. Dies verstärkt nicht nur den Hohlkörper im Bereich der Auslaßöffnung, sondern es ermöglicht auch eine optimale Einpassung eines Gebläses des Saugaggregates in dem zur Verfügung stehenden Raum auf der Oberseite des Hohlkörpers.

Das Saugaggregat wird dabei auf dem Hohlkörper in einer Position gehalten, in der die Saugseite des Saugaggregates abdichtend an die Auslaßöffnung des Hohlkörpers anschließt, das heißt spezielle Saugleitungen sind in diesem Bereich nicht mehr notwendig.

Bei einer besonders bevorzugten Ausführungsform weist der Hohlkörper einen flachen, horizontalen Vorderteil und einen sich an dessen hinteres Ende anschließenden, schräg nach oben verlaufenden Rückteil auf.

Die Auslaßöffnung ist vorzugsweise in der Oberwand des Vorderteils angeordnet, die das Saugaggregat trägt, während die Einlaßöffnung vorzugsweise an der Rückwand des Rückteils angeordnet ist.

Der Hohlkörper kann weiterhin bei einer bevorzugten Ausführungsform oberhalb einer rotierenden Bürstenwalze angeordnet sein, die durch diesen Hohlkörper an ihrer Oberseite abgedeckt ist. Der Hohlkörper kann dabei entsprechende Ausnehmungen zur Aufnahme der Bürstenwalze aufweisen, die Bürstenwalze also an der Oberseite beispielsweise dicht umschließen und somit gewährleisten, daß von der Bürstenwalze aufgenommene Schmutzteilchen vollständig in einen anschließenden Sammelbehälter transportiert werden.

Günstig ist es, wenn sich der Hohlkörper im wesentlichen über die gesamte Breite der Kehrmaschine erstreckt.

Auf der Oberseite des Hohlkörpers kann eine abnehmbare Haube gelagert sein, die oberhalb des Hohlkörpers einen Maschinenraum einschließt, der das Saugaggregat aufnimmt. Selbstverständlich können in diesem Maschinenraum auch noch andere Aggregate angeordnet sein.

Der Hohlkörper kann auf verschiedene Weise hergestellt sein, beispielsweise als Blasformkörper, besonders vorteilhaft ist jedoch eine Herstellung im sogenannten Rotations- oder Schleuderverfahren, einer bei der Herstellung von Kunststoffhohlkörpern an sich geläufigen Technologie.

Bei einer bevorzugten Ausführungsform ist vorgesehen, daß der Hohlkörper an seiner Vorderseite eine Verlängerung trägt, an der eine Tellerbürste gelagert ist.

Es ist dann besonders vorteilhaft, wenn der Innenraum des Hohlkörpers im Bereich der Tellerbürste Öffnungen aufweist. Da der Innenraum des Hohlkörpers mit dem Saugaggregat in Verbindung steht, wirken diese Öffnungen im Bereich der Tellerbürste als Saugöffnungen, die dort von der Tellerbürste aufgewirbelte Schmutzteilchen ansaugen. Diese können durch geeignete Filtersäcke oder dergleichen aufgefangen und bei Bedarf entsorgt werden.

Der Hohlkörper kann in seinen seitlichen Abmessungen derart ausgebildet sein, daß er über die Kehrmaschine vorsteht und einen Rammschutz bildet. Dies ist insbesondere günstig im Bereich der Tellerbürste, die auf diese Weise von dem Hohlkörper ringförmig umgeben und geschützt werden kann.

Bei einer besonderen Ausführungsform kann vorgesehen werden, daß einander gegenüberliegende Wände des Hohlkörpers bereichsweise zusammenfallen und einstückige, von Hohlräumen des Hohlkörpers umgebene, kompakte verstärkte Bereiche ausbilden. Der Hohlkörper ist also bereichsweise soweit zusammengedrückt, daß die einander gegenüberliegenden Wände einstückig ausgebildet sind, in diesen Bereichen ergeben sich verstärkte Flächen, die beispielsweise als Stützflächen für Laufrollen der Kehrmaschine dienen können. Auf der gegenüberliegenden Seite ergeben sich dadurch topfförmige oder wannenförmige Vertiefungen, durch die sich gleichzeitig das zur Verfügung stehende Volumen im Inneren der Kehrmaschine erhöht, in diese Vertiefungen können technische Bauteile eingesetzt werden, beispielsweise Batterien.

Die nachfolgende Beschreibung einer bevorzugten Ausführungsform der Erfindung dient im Zusammenhang mit der Zeichnung der näheren Erläuterung. Es zeigen:
- Figur 1 :: eine Längschnittansicht durch eine Kehrmaschine mit einem hohlkörperförmigen Chassis und
- Figur 2 :: eine Draufsicht auf die Kehrmaschine der Figur 1.

Die in der Zeichnung dargestellte Kehrmaschine 1 umfaßt ein Chassis in Form eines Hohlkörpers 2 aus Kunststoff. In einem Vorderteil 3 umfaßt dieser Hohlkörper 2 eine im wesentlichen horizontal verlaufende Unterwand 4 und eine im wesentlichen parallel dazu verlaufende, horizontale Oberwand 5, die gemeinsam einen flachen, sich im wesentlichen über die gesamte Breite der Kehrmaschine 1 erstreckenden Hohlraum ausbilden, der an seinem rückwärtigen Ende in einen schräg nach oben gerichteten Rückteil 6 übergeht. Dieses Rückteil 6 erstreckt sich ebenfalls über die gesamte Breite der Kehrmaschine 1 und weist eine nach vorne zeigende, sich an die Oberwand 5 anschließende Vorderwand 7 und eine sich an die Unterwand 4 anschließende Rückwand 8 an. Der Rückteil 6 erstreckt sich bis an das obere Ende der Kehrmaschine 1 und trägt dort einen Handgriff 9, an dem die Kehrmaschine 1 verfahren werden kann.

An seinem dem Rückteil 6 abgewandten vorderen Ende trägt der Hohlkörper 2 eine Verlängerung 10, die eine im wesentlichen rechteckige, wannenförmige Vertiefung 11 umgibt. In dieser wannenförmigen Vertiefung 11 sind die Oberwand 5 und die Unterwand 4 des Vorderteils 3 praktisch miteinander verschmolzen und bilden dort eine verstärkte Tragplatte 12 aus, die von dem Hohlraum des Hohlkörpers umgeben wird. An der Tragplatte 12 ist eine Laufrolle 13 gelagert, die um eine senkrechte Achse drehbar nach unten vom Hohlkörper 2 absteht.

Außerdem trägt die Verlängerung 10 an ihrer Unterseite eine Tellerbürste 14, deren in der Zeichnung nicht dargestellte Antriebseinheit, beispielsweise ein Elektromotor, ebenfalls an dieser Verlängerung gehalten sein kann.

Der gesamte Hohlkörper 2 stellt einen abgeschlossenen Behälter dar, er ist als ein Formteil ausgebildet, beispielsweise in der an sich bekannten Rotations- oder Schleudertechnik, und die einzelnen Wände sind durch geeignete Formgebung versteift, beispielsweise durch die Ausbildung von Verstärkungsrippen oder durch eingeformte Sicken. Der Hohlkörper 2 erstreckt sich im wesentlichen über die gesamte Länge der Kehrmaschine und über die gesamte Breite und bildet somit einen stabilen Rahmen oder ein stabiles Gerüst zur Aufnahme der einzelnen Funktionsteile der Kehrmaschine.

Derartige Funktionsteile sind neben den beschriebenen Laufrollen 13 und der beschriebenen Tellerbürste 14 eine um eine horizontale, quer zur Kehrmaschine 1 angeordnete Drehachse drehbare Bürstenwalze 15, die unterhalb des Vorderteils 3 des Hohlkörpers 2 angeordnet ist, sowie ein Schmutzsammelbehälter 16, der zur Bürstenwalze 15 hin offen ist und von dieser geförderte Schmutzteilchen aufnimmt. Dieser Schmutzsammelbehälter 16 trägt an seiner Unterseite Laufrollen 17 und an seiner Oberseite ein Griffteil 18, und er ist lösbar am Rückteil 6 des Hohlkörpers 2 in einer Position gehalten, in der eine Öffnung 19 an der Oberseite des Schmutzsammelbehälters 16 unmittelbar neben der Bürstenwalze 15 positioniert ist. Die Laufrollen 17 des Schmutzsammelbehälters 16 bilden dabei gleichzeitig Laufrollen der Kehrmaschine 1, so daß diese auf diesen Laufrollen 17 und der vorderen Laufrolle 13 verfahrbar ist, wobei eine zusätzliche Abstützung auch durch die Bürstenwalze 15 erfolgt.

Bei einer abgewandelten Form kann auch vorgesehen sein, daß am Schmutzsammelbehälter eigene Rollen 17A gelagert sind, während die Laufrollen 17 drehbar am Hohlkörper 2 gehalten sind, also einen dauerhaften Teil der Kehrmaschine bilden. Die Rollen 17A dienen dann ausschließlich der Fahrbarkeit des Schmutzsammelbehälters 16. Wird dieser vom Hohlkörper 2 abgenommen, kann er als selbständiger Handkarren zu einer Entsorgungsstelle gefahren werden.

Der Hohlkörper 2 ist bis auf wenige Öffnungen vollständig verschlossen. Diese Öffnungen umfassen einmal eine Einlaßöffnung 20 in der Rückwand 8 des Rückteils 6, durch die eine Verbindung zwischen dem Innenraum des Hohlkörpers 2 und einem abgeschlossenen Saugraum 21 hergestellt wird, der zwischen der Rückwand 8 einerseits und dem Griffteil 18 des Schmutzsammelbehälters 16 andererseits angeordnet ist. Dieser Saugraum 21 steht über mindestens eine Öffnung 22 mit dem Innenraum des Schmutzsammelbehälters 16 in Verbindung und er nimmt ein Filter 23 auf, welches die Einlaßöffnung 20 in der Rückwand 8 vollständig abdeckt. Durch geeignete Dichtungsmaßnahmen ist sichergestellt, daß der Saugraum nach außen hin abgedichtet ist, so daß auf diese Weise eine dichte Verbindung zwischen dem Innenraum des Schmutzsammelbehälters 16 über das Filter 23 zum Innenraum des Hohlkörpers 2 gebildet wird. Der Saugraum 21 wird einseitig geöffnet, wenn der Schmutzsammelbehälter 16 vom Hohlkörper 2 abgenommen wird, das Filter 23 ist dann zur Reinigung oder zum Auswechseln frei zugänglich.

In der Oberwand 5 des Vorderteils 3 ist in einer trichterförmigen Vertiefung 24 ein Saugaggregat 25 angeordnet, welches über eine senkrechte Antriebswelle 26 mit einem auf einer horizontalen Lagerfläche 27 des Hohlkörpers 2 gehaltenen Motor 28 verbunden ist, dieser kann ein Elektromotor oder auch ein Motor für fossile Brennstoffe sein.

Das Saugaggregat 25 steht über eine Auslaßöffnung 29 am Boden der trichterförmigen Vertiefung 24 mit dem Innenraum des Hohlkörpers 2 in Verbindung, so daß von dem Saugaggregat 25 angesaugte Luft über den Schmutzsammelbehälter 16, das Filter 23 und die Einlaßöffnung 20 durch den Hohlkörper 2 hindurchgesaugt wird. Diese Luft wird anschließend durch das Saugaggregat in die Umgebung abgegeben, das heißt der Hohlkörper 2 ist ein Teil der Saugleitung, die sich an das Saugaggregat anschließt. Der Hohlkörper 2 übernimmt also einerseits die Lagerung des Saugaggregates und des Antriebes dieses Aggregates, andererseits aber gleichzeitig auch die Funktion der Luftführung und die Funktion der Halterung des Filters.

Der Hohlkörper 2 kann über weitere Öffnungen 30, die im Bereich der Tellerbürste 14 angeordnet sind, mit der Umgebung in Verbindung stehen, auch diese Öffnungen 30 wirken als Saugöffnungen, da sie in den Hohlkörper 2 einmünden, der Teil der Saugleitung bildet. Auf diese Weise ist auch im Bereich der Tellerbürste eine Absaugung möglich, die dort abgesaugte Luft kann über ein zusätzliches Filter, das in der Zeichnung nicht dargestellt ist, gereinigt dem Saugaggregat zugeführt werden, beispielsweise kann es sich dabei um ein Filter handeln, das an die Öffnung 30 anschließend im Inneren des Hohlkörpers 2 angeordnet ist und durch eine geeignete verschließbare Öffnung ausgewechselt werden kann.

Der Motor 28 und das Saugaggregat 25 sowie die Verlängerung 10 des Vorderteils 3 sind von einer Haube 31 überfangen, die oberhalb des Vorderteils 3 und des Rückteils 6 des Hohlkörpers 2 einen Maschinenraum 32 einschließt, in dem neben dem Motor und dem Saugaggregat auch andere Aggregate angeordnet werden können, beispielsweise Batterien oder Brennstofftanks.

Es wird dadurch deutlich, daß am Hohlkörper 2 alle wesentlichen Teile der Kehrmaschine gelagert sind und daß dieses Chassis in Form des Hohlkörpers 2 neben der tragenden und stützenden Funktion auch noch die Funktion eines Luftführungskanals übernimmt, so daß insgesamt ein platzsparender und gewichtssparender Aufbau möglich wird, bei dem auch die Montage deutlich erleichtert ist, da das Chassis ein einteiliges Bauteil ist.

## Patentansprüche

1. Fahrbare Kehrmaschine (1) mit einem Chassis (2), an dem Räder (13, 17), mindestens eine drehbare Bürste (15) und ein Saugaggregat (25) für eine Schmutzabsaugung angeordnet sind, dadurch gekennzeichnet, daß das Chassis als geschlossener Hohlkörper (2) aus Kunststoff ausgebildet ist.

2. Kehrmaschine nach Anspruch 1, dadurch gekennzeichnet, daß der Hohlkörper (2) eine Einlaßöffnung (20) und eine Auslaßöffnung (29) aufweist und daß die Einlaßöffnung (20) mit der Schmutzabsaugung (16, 23) und die Auslaßöffnung (29) mit dem Saugaggregat (25) verbunden sind.

3. Kehrmaschine nach Anspruch 2, dadurch gekennzeichnet, daß die Einlaßöffnung (20) durch ein Filter (23) verschlossen ist.

4. Kehrmaschine nach Anspruch 3, dadurch gekennzeichnet, daß das Filter (23) außen auf die Einlaßöffnung (20) aufgesetzt ist.

5. Kehrmaschine nach Anspruch 3 oder 4, dadurch gekennzeichnet, daß die Einlaßöffnung (20) in abgedichteter Strömungsverbindung mit einem Schmutzsammelbehälter (16) steht.

6. Kehrmaschine nach Anspruch 5, dadurch gekennzeichnet, daß der Schmutzsammelbehälter (16) lösbar mit dem Hohlkörper (2) verbunden ist.

7. Kehrmaschine nach Anspruch 6, dadurch gekennzeichnet, daß der Schmutzsammelbehälter (16) Räder (17) trägt, die bei Festlegung desselben am Hohlkörper (2) Räder der Kehrmaschine (1) bilden.

8. Kehrmaschine nach einem der voranstehenden Ansprüche, dadurch gekennzeichnet, daß der Hohlkörper (2) eine Lagerfläche (24, 27) für das Saugaggregat (25, 28) aufweist.

9. Kehrmaschine nach einem der Ansprüche 2 bis 8, dadurch gekennzeichnet, daß das Saugaggregat (25) auf dem Hohlkörper (2) in einer Position gehalten ist, in der die Saugseite des Saugaggregates (25) abdichtend an die Auslaßöffnung (29) des Hohlkörpers (2) anschließt.

10. Kehrmaschine nach einem der voranstehenden Ansprüche, dadurch gekennzeichnet, daß der Hohlkörper (2) einen flachen horizontalen Vorderteil (3) und einen sich an dessen hinteres Ende anschließenden, schräg nach oben verlaufenden Rückteil (6) aufweist.

11. Kehrmaschine nach Anspruch 10, dadurch gekennzeichnet, daß die Auslaßöffnung (29) in der Oberwand (5) des Vorderteils (3) angeordnet ist, die das Saugaggregat (25, 28) trägt.

12. Kehrmaschine nach Anspruch 10 oder 11, dadurch gekennzeichnet, daß die Einlaßöffnung (20) in der Rückwand (8) des Rückteils (6) angeordnet ist.

13. Kehrmaschine nach einem der voranstehenden Ansprüche, dadurch gekennzeichnet, daß der Hohlkörper (2) oberhalb einer rotierenden Bürstenwalze (15) angeordnet ist.

14. Kehrmaschine nach einem der voranstehenden Ansprüche, dadurch gekennzeichnet, daß sich der Hohlkörper (2) im wesentlichen über die gesamte Breite der Kehrmaschine (1) erstreckt.

15. Kehrmaschine nach einem der voranstehenden Ansprüche, dadurch gekennzeichnet, daß auf der Oberseite des Hohlkörpers (2) eine abnehmbare Haube (31) gelagert ist, die oberhalb des Hohlkörpers (2) einen Maschinenraum (32) einschließt, der das Saugaggregat (25, 28) aufnimmt.

16. Kehrmaschine nach einem der voranstehenden Ansprüche, dadurch gekennzeichnet, daß der Hohlkörper (2) im Rotationsverfahren hergestellt ist.

17. Kehrmaschine nach einem der voranstehenden Ansprüche, dadurch gekennzeichnet, daß der Hohlkörper (2) an seiner Vorderseite eine Verlängerung (10) trägt, an der eine Tellerbürste (14) gelagert ist.

18. Kehrmaschine nach Anspruch 17, dadurch gekennzeichnet, daß der Innenraum des Hohlkörpers (2) im Bereich der Tellerbürste (14) Öffnungen (30) aufweist.

19. Kehrmaschine nach einem der voranstehenden Ansprüche, dadurch gekennzeichnet, daß einander gegenüberliegende Wände des Hohlkörpers (2) bereichsweise zusammenfallen und einstückige, von Hohlräumen des Hohlkörpers (2) umgebene kompakte, verstärkte Bereiche (12) ausbilden.

## Claims

1. A mobile sweeping machine (1) having a chassis (2) on which wheels (13, 17), at least one rotatable brush (15) and a suction unit (25) for sucking up dirt are arranged, characterised in that the chassis is in the form of a closed hollow body (2) of plastics material.

2. A sweeping machine in accordance with Claim 1, characterised in that the hollow body (2) has an inlet (20) and an outlet (29), and in that the inlet (20) is connected to the means for sucking up dirt (16, 23) and the outlet (29) to the suction unit (25).

3. A sweeping machine in accordance with Claim 2, characterised in that the inlet (20) is closed by a filter (23).

4. A sweeping machine in accordance with Claim 3, characterised in that the filter (23) is externally mounted on the inlet (20).

5. A sweeping machine in accordance with Claim 3 or 4, characterised in that the inlet (20) is in a sealed flow connection with a dirt collecting container (16).

6. A sweeping machine in accordance with Claim 5, characterised in that the dirt collecting container (16) is detachably connected to the hollow body (2).

7. A sweeping machine in accordance with Claim 6, characterised in that the dirt collecting container (16) bears wheels (17) which form wheels of the sweeping machine (1) when the container is fastened to the hollow body (2).

8. A sweeping machine in accordance with any one of the preceding Claims, characterised in that the hollow body (2) has a bearing surface (24, 27) for the suction unit (25, 28).

9. A sweeping machine in accordance with any one of Claims 2 to 8, characterised in that the suction unit (25) is held on the hollow body (2) in a position in which the intake side of the suction unit (25) joins the outlet (29) of the hollow body (2) in a sealing manner.

10. A sweeping machine in accordance with any one of the preceding Claims, characterised in that the hollow body (2) has a shallow horizontal front-part (3) and a rear part (6) which joins with the rear end thereof and which slopes upward.

11. A sweeping machine in accordance with Claim 10, characterised in that the outlet (29) is arranged in the upper wall (5) of the front part (3), this upper wall (5) bearing the suction unit (25, 28).

12. A sweeping machine in accordance with Claim 10 or 11, characterised in that the inlet (20) is arranged in the rear wall (8) of the rear part (6).

13. A sweeping machine in accordance with any one of the preceding Claims, characterised in that the hollow body (2) is arranged above a rotating brush roller (15).

14. A sweeping machine in accordance with any one of the preceding Claims. characterised in that the hollow body (2) extends over substantially the entire breadth of the sweeping machine (1).

15. A sweeping machine in accordance with any one of the preceding Claims. characterised in that a removable hood (31) is mounted on the upper side of the hollow body (2) and encloses, above the hollow body (2), a machinery space (32) which receives the suction unit (25, 28).

16. A sweeping machine in accordance with any one of the preceding Claims, characterised in that the hollow body (2) is manufactured using the rotational process.

17. A sweeping machine in accordance with any one of the preceding Claims, characterised in that the front end of the hollow body (2) bears a prolongation (10) on which a circular broom (14) is mounted.

18. A sweeping machine in accordance with Claim 17, characterised in that the interior of the hollow body (2) has openings (30) in the region of the circular broom (14).

19. A sweeping machine in accordance with any one of the preceding Claims, characterised in that regions of facing walls of the hollow body (2) coincide and form one-piece solid strengthened regions (12) surrounded by hollow spaces of the hollow body (2).

## Revendications

1. Machine à balayer mobile (1) comprenant un châssis (2) sur lequel sont agencés des roues (13, 17), au moins une brosse rotative, et un groupe aspirateur (25) pour l'aspiration des saletés, caractérisée en ce que le châssis est réalisé en matière plastique sous forme d'un corps creux fermé (2).

2. Machine de balayage selon la revendication 1, caractérisée en ce que le corps creux (2) comporte une ouverture d'admission (20) et une ouverture de sortie (29), et en ce que l'ouverture d'admission (20) est reliée à l'aspiration de saletés (16, 23) et l'ouverture de sortie (29) est reliée au groupe d'aspiration (125).

3. Machine de balayage selon la revendication 2, caractérisée en ce que l'ouverture d'admission (20) est refermée par un filtre (23).

4. Machine d'aspiration selon la revendication 3, caractérisée en ce que le filtre à (23) est posé à l'extérieur sur l'ouverture d'admission (20).

5. Machine de balayage selon l'une ou l'autre des revendications 3 et 4, caractérisée en ce que l'ouverture d'admission (20) est en communication d'écoulement étanche avec un récipient de collecte de saletés (16).

6. Machine de balayage selon la revendication 5, caractérisée en ce que le récipient de collecte de saletés (16) est relié de manière détachable au corps creux (2).

7. Machine de balayage selon la revendication 6, caractérisée en ce que le récipient de collecte de saletés (16) porte des roues (17) qui, lors de la fixation du récipient sur le corps creux (2), forment les roues de la machine de balayage (1).

8. Machine de balayage selon l'une des revendications précédentes, caractérisée en ce que le corps creux (2) comporte une surface de montage (24, 27) pour le groupe d'aspiration (25, 28).

9. Machine de balayage selon l'une des revendications 2 à 8, caractérisée en ce que le groupe d'aspiration (25) est maintenu sur le corps creux (2) dans une position dans laquelle le côté aspiration du groupe d'aspiration (25) est raccordé de façon étanche à l'ouverture d'admission (29) du corps creux (2).

10. Machine de balayage selon l'une des revendications précédentes, caractérisée en ce que le corps creux (2) comprend une partie antérieure horizontale plane (3) et une partie postérieure (6) qui se raccorde à l'extrémité postérieure de la partie antérieure et qui s'étend en oblique vers le haut.

11. Machine de balayage selon la revendication 10, caractérisée en ce que l'ouverture de sortie (29) est ménagée dans la paroi supérieure (5) de la partie antérieure (3) qui porte le groupe d'aspiration (25, 28).

12. Machine de balayage selon l'une ou l'autre des revendications 10 et 11, caractérisée en ce que l'ouverture d'admission (20) est ménagée dans la paroi postérieure (8) de la partie postérieure (6).

13. Machine de balayage selon l'une des revendications précédentes, caractérisée en ce que le corps creux (2) est agencé au-dessus d'un cylindre à brosse (15) en rotation.

14. Machine de balayage selon l'une des revendications précédentes, caractérisée en ce que le corps creux (2) s'étend sensiblement sur la totalité de la largeur de la machine de balayage (1).

15. Machine de balayage selon l'une des revendications précédentes, caractérisée en ce qu'il est prévu un capot amovible (31) monté sur la face supérieure du corps creux (2), ledit capot enfermant au-dessus du corps creux (2) une chambre de machine (32) qui reçoit le groupe d'aspiration (25, 28).

16. Machine de balayage selon l'une des revendications précédentes, caractérisée en ce que le corps creux (2) est réalisé par un procédé de rotation.

17. Machine de balayage selon l'une des revendications précédentes, caractérisée en ce que le corps creux (2) porte sur son côté antérieur un prolongement (10) selon lequel est monté un plateau à brosse (14).

18. Machine de balayage selon la revendication 17, caractérisée en ce que la chambre intérieure du corps creux (2) présente des ouvertures (30) dans la région du plateau à brosse (14).

19. Machine de balayage selon l'une des revendications précédentes, caractérisée en ce que les parois mutuellement opposées du corps creux (2) se rejoignent localement et forment des régions (12) d'une seule pièce, compactes et renforcées, qui sont entourées par les cavités du corps creux (2).
